# EUROPÄISCHE PATENTSCHRIFT

(11) **EP 0 883 205 B1**
(45) Veröffentlichungstag und Bekanntmachung des Hinweises auf die Patenterteilung: **30.06.2004**
(21) Anmeldenummer: 98109139.0
(22) Anmeldetag: 20.05.1998
(51) Int. Cl.: H01P 5/103

(54) **Vorrichtung zur Befestigung eines Erregerelements in einem metallischen Hohlleiter einer Antenne und zum elektrischen Anschluss desselben an eine ausserhalb des Hohlleiters angeordnete Koaxialleitung**
Device for fixing a feeding element in a metallic waveguide of an antenna and for electrically connecting the element to a coaxial line outside the waveguide
Dispositif pour fixation d'un élément d'excitation dans un guide d'ondes métallique d'une antenne et pour le raccordement électrique de cet élément à une ligne coaxiale placée sur l'extérieur du guide d'ondes

(30) Priorität: 06.06.1997 DE 19723880
(43) Veröffentlichungstag der Anmeldung: 09.12.1998
(73) Patentinhaber: Endress + Hauser GmbH + Co.KG., 79689 Maulburg (DE)
(72) Erfinder: Burger, Stefan, 79108 Freiburg (DE); Oberle, Klaus-Peter, 79809 Weilheim (DE)
(74) Vertreter: Andres, Angelika

(56) Entgegenhaltungen:
- DE-U- 9 312 251
- US-A- 4 197 546
- PATENT ABSTRACTS OF JAPAN vol. 15, no. 9 (E-1021), 9. Januar 1991 & JP 02 261203 A (MASPRO DENKOH CORP.), 24. Oktober 1990

## Beschreibung

Die Erfindung betrifft eine Vorrichtung zur Befestigung eines Erregerelements in einem metallischen Hohlleiter einer Antenne und zum elektrischen Anschluß desselben an eine außerhalb des Hohlleiters angeordnete Koaxialleitung.

Vorrichtungen der vorgenannten Art sind u.a. in der Füllstandsmeßtechnik einsetzbar. Dort werden Mikrowellen mittels einer Antenne zur Oberfläche eines Füllguts gesendet und die an der Oberfläche reflektierten Echowellen empfangen. Es wird eine die Echoamplituden als Funktion der Entfernung darstellende Echofunktion gebildet, aus der das wahrscheinliche Nutzecho und dessen Laufzeit bestimmt werden. Aus der Laufzeit wird der Abstand zwischen der Füllgut-Oberfläche und der Antenne bestimmt.

Es können alle bekannten Verfahren angewendet werden, die es ermöglichen, verhältnismäßig kurze Entfernungen mittels reflektierter Mikrowellen zu messen. Die bekanntesten Beispiele sind das Pulsradar und das Frequenzmodulations-Dauerstrichradar (FMCW-Radar).

In der Füllstandsmeßtechnik werden üblicherweise Horn- oder Stabantennen eingesetzt. Hornantennen weisen einen Hohlleiter auf, an den in füllgut-zugewandter Richtung ein trichterförmiges metallisches Horn angeformt ist. Stabantennen weisen ebenfalls einen Hohlleiter auf. Bei diesem Antennentyp ist jedoch in den Hohlleiter ein Stab aus einem Dielektrikum eingebracht, der sich in füllgut-zugewandter Richtung erstreckt. Beide Antennentypen werden üblicherweise über eine Koaxialleitung gespeist, die an ein in den Hohlleiter hineinragendes Erregerelement angeschlossen ist. Zum elektrischen Anschluß des Erregerelements werden verhältnismäßig aufwendige im Handel erhältliche Stecker und Buchsen eingesetzt, z.B. vom Typ SMA oder N. Derartige Anschlußelemente sind nicht nur teuer, sondern bedingen auch Verlustleistungen, da an jedem Übergang ein Impedanzsprung vorliegt, an dem ein Anteil der Mikrowellen reflektiert wird. Dieser reflektierte Anteil steht nicht mehr als nutzbare Mikrowellenenergie zur Messung zur Verfügung.

Als Erregerelement dient z.B. ein seitlich in einen Rundhohlleiter eingeführter Sendepilz, durch den elektrische Feldkomponenten angeregt werden. Seitlich meint hier senkrecht zur Längsachse des Hohlleiters.

Neuere Entwicklungen der Anmelderin haben gezeigt, daß es möglich ist einen Sendedraht als Erregerelement einzusetzen. Hierzu wird auf die am 23.07.1996 eingereichte Deutsche Patentanmeldung mit dem Aktenzeichen 196 29 593 verwiesen. Der dort beschriebene Sendedraht weist einen geraden Abschnitt und zwei daran angrenzende Schenkel auf. Der Sendedraht ist in axialer Richtung in einen Rundhohlleiter eingeführt. Durch den Sendedraht werden magnetische Feldkomponenten angeregt.

Das Dokument DE 93 12 251 U offenbart ebenso eine Vorrichtung nach dem Stand der Technik.

Es ist eine Aufgabe der Erfindung, eine Vorrichtung zur Befestigung eines Erregerelements in einem metallischen Hohlleiter einer Antenne und zum elektrischen Anschluß desselben an eine außerhalb des Hohlleiters angeordnete Koaxialleitung anzugeben, die kostengünstig ist und bei der geringe Verlustleistungen auftreten.

Hierzu besteht die Erfindung in einer Vorrichtung zur Befestigung eines Erregerelements in einem metallischen Hohlleiter einer Antenne und zum elektrischen Anschluß desselben an eine außerhalb des Hohlleiters angeordnete Koaxialleitung, welche Vorrichtung umfaßt:
- das Erregerelement,
- die Koaxialleitung,
- einen eine Öffnung des Hohlleiters verschließenden metallischen Grundkörper mit einer ersten durchgehenden Bohrung,
- einen metallischen Hohlzylinder,
   -- durch den ein von einer Isolation umgebener Innenleiter der Koaxialleitung hindurchgeführt ist,
   -- der einen in die erste Bohrung eingesteckten ersten Abschnitt aufweist und
   -- der einen zweiten Abschnitt aufweist,
      --- über den ein Endbereich eines Außenleiters der Koaxialleitung gestülpt ist, und
- eine den zweiten Abschnitt des Hohlzylinders und den Endbereich des Außenleiters koaxial umgreifende durch Crimpung befestigte Metallhülse,
- wobei ein erstes Ende des Erregerelements auf einem isolationsfreien sich in das Innere des Hohlleiters erstreckenden Ende des Innenleiters befestigt ist.

Gemäß einer Ausgestaltung der Erfindung ist das Erregerelement ein Sendedraht.

Gemäß einer Weiterbildung weist der Grundkörper eine zweite Bohrung auf, in der ein zweites Ende des Erregerelements fixiert ist.

Gemäß einer Weiterbildung ist zwischen dem Grundkörper und einer Inneren Mantelfläche der Öffnung in der Wand des Hohlleiters eine Dichtung angeordnet, die in eine um den Grundkörper umlaufende Nut eingebracht ist.

Gemäß einer Ausgestaltung ist ein Ende des Hohlleiters, indem der Grundkörper angeordnet ist, durch diesen kurzgeschlossen.

Gemäß einer weiteren Ausgestaltung ist der Hohlzylinder in dem Grundkörper mittels Preßpassung befestigt.

Gemäß einer Ausgestaltung weist das erste Ende des Erregerelements eine axiale, zentrische Sackbohrung auf, ist auf das Ende des Innenleiters aufgesteckt und ist dort mittels Crimpung, Lötung oder Schweißung befestigt.

Gemäß einer Ausgestaltung liegt der Grundkörper mit einer äußeren Ringfläche auf einem Sprengring auf.

Gemäß einer Ausgestaltung ist das Erregerelement ein Sendepilz.

Die Erfindung und weitere Vorteile werden nun anhand der Figuren der Zeichnung, in denen ein Ausführungsbeispiel dargestellt ist, näher erläutert; gleiche Elemente sind in den Figuren mit gleichen Bezugszeichen versehen.
- Fig. 1: zeigt einen Schnitt durch eine erfindungsgemäße Vorrichtung;
- Fig. 2: zeigt die Metallhülse von Fig. 1 im Schnitt;
- Fig. 3: zeigt den Hohlzylinder von Fig. 1 im Schnitt; und
- Fig. 4: zeigt eine teilweise geschnittene Ansicht des Grundkörpers von Fig. 1.

Fig. 1 zeigt einen Schnitt durch eine Antenne 1 mit einer Vorrichtung zur Befestigung eines Erregerelements 2 in einem metallischen Hohlleiter 3 und zum elektrischen Anschluß desselben an eine außerhalb des Hohlleiters 3 angeordnete Koaxialleitung 4.

Die Mikrowellen werden von einem in der Figur nicht dargestellten Mikrowellen-Generator erzeugt und über die Koaxialleitung 4 zur Antenne 1 geleitet.

Der Mikrowellen-Generator ist beispielsweise ein Pulsradar-Gerät, ein FMCW-Gerät oder ein kontinuierlich schwingender Mikrowellen-Oszillator.

Die Koaxialleitung 4 weist einen von einer Isolation umgebenen Innenleiter und einen den Innenleiter und die Isolation koaxial umgebenden Außenleiter auf.

Der Hohlleiter 3 ist ein Abschnitt eines zylindrischen Rohrs aus einem Metall, z.B. aus Aluminium oder aus einem Edelstahl. In ein Ende des Hohlleiters 3 ist ein Stab 5 aus einem Dielektrikum mittels eines Gewindes 5.1 eingeschraubt. Über diesen Stab 5 werden die Mikrowellen in den freien Raum gesendet und von dort empfangen.

An dem stab-abgewandten Ende des Hohlleiters 3 besteht eine im Querschnitt kreisförmige Öffnung, in die ein Grundkörper 6 eingesetzt ist. Fig. 4 zeigt eine teilweise geschnittene Ansicht des Grundkörpers 6. Dieser ist zylindrisch und besteht aus einem Metall, z.B. aus einem Edelstahl. Der Durchmesser des Grundkörpers 6 ist derart bemessen, daß der Grundkörper 6 die Öffnung des Hohlleiters 3 verschließt. Das Ende des Hohlleiters 3, in dem der Grundkörper 6 angeordnet ist, ist somit durch diesen für Mikrowellen kurzgeschlossen.

Auf der stab-abgewandten Seite erstreckt sich ein weiterer Abschnitt 3.1 des Rohrs, das den Hohlleiter 3 bildet, in axialer Richtung. Auf der Innenseite dieses Abschnitts 3.1 ist eine ringförmig umlaufende Nut angeordnet. In dieser ist eine Sprengring 7 angeordnet, der sich radial in das Innere des Abschnitts 3.1 erstreckt. Der Grundkörper 6 liegt mit einer äußeren Ringfläche auf dem Sprengring 7 auf. Der Sprengring 7 verhindert eine Bewegung des Grundkörpers 6 in axialer stab-abgewandter Richtung.

Zwischen dem Grundkörper 6 und einer Inneren Mantelfläche der Öffnung des Hohlleiters 3 ist eine Dichtung 8 angeordnet. Diese ist in eine um den Grundkörper 6 ringförmig umlaufende Nut 6.1 eingebracht. Durch die Dichtung 8 ist der Grundkörper 6 in der Öffnung des Hohlleiters 3 eingespannt und ein zwischen Hohlleiter 3 und Grundkörper 6 bestehender ringzylindrischer Spalt ist abgedichtet. Dies ist z.B. dann von Bedeutung, wenn ein auf der stab-abgewandten Seite des Grundkörpers 6 bestehender Hohlraum, z.B. der Abschnitt 3.1 des Rohrs, mit einer Vergußmasse auszufüllen ist.

Zusätzlich zu der Befestigung, die durch die Dichtung 8 besteht, kann auf der stab-zugewandten Seite des Grundkörpers 6 ein Vollzylinder 13 aus einem Dielektrikum angeordnet sein. Dieser liegt mit einer kreisförmigen Grundfläche 13.1 auf dem Stab 5 auf. Der Vollzylinder 13 weist auf dessen stab-abgewandter Seite einen Spalt 13.2 zur Aufnahme des Erregerelements 2 auf und der Grundkörper 6 liegt auf einer der Grundfläche 13.1 gegenüberliegenden, durch den Spalt 13.2 unterbrochenen Stirnfläche des Vollzylinders 13 auf. Eine Bewegung des Grundkörpers 6 in stab-zugewandter Richtung ist also durch die Dichtung 8 und durch den Vollzylinder 13 unterbunden.

Bei dem in Fig. 1 dargestellten Ausführungsbeispiel ist das Erregerelement 2 ein Sendedraht. Dieser weist einen geraden Abschnitt und zwei daran angrenzende Schenkel auf. Der Sendedraht ist in axialer Richtung Hohlleiter 3 eingeführt, so daß der gerade Abschnitt im wesentlichen parallel zu einer stab-zugewandten Fläche des Grundkörpers 6 und somit senkrecht zur Längsachse des Hohlleiters 3 verläuft. Durch den Sendedraht werden magnetische Feldkomponenten angeregt.

Es kann aber auch ein seitlich in den Hohlleiter 3 eingeführter in den Figuren nicht dargestellter Sendepilz als Erregerelement eingesetzt werden, durch den elektrische Feldkomponenten angeregt werden. Seitlich meint hier senkrecht zur Längsachse des Hohlleiters.

Das Erregerelement 2, hier ein Sendedraht, befindet sich auf der stab-zugewandten Seite des Grundkörpers 6. Die Koaxialleitung 4 führt vom Mikrowellen-Generator zur stab-abgewandten Seite des Grundkörper 6. Zum elektrischen Anschluß des Erregerelements 2 an die Koaxialleitung 4 ist ein metallischer Hohlzylinder 9 vorgesehen, durch den der von der Isolation umgebene Innenleiter der Koaxialleitung 4 hindurchgeführt ist. Der Grundkörper 6 weist eine erste axiale durchgehende Bohrung 6.2 auf. In diese ist ein erster Abschnitt 9.1 des metallischen Hohlzylinders 9 eingesteckt. Der erste Abschnitt 9.1 ist in der Bohrung vorzugsweise mittels Preßpassung befestigt.

Ein zweiter Abschnitt 9.2 des Hohlzylinders 9 erstreckt sich in axialer Richtung auf der stab-abgewandten Seite des Grundkörpers 6. Zwischen dem ersten und dem zweiten Abschnitt 9.1, 9.2 ist eine sich radial nach außen erstreckende Schulter 9.3 angeformt, mit der der Hohlzylinder 9 auf einer stab-abgewandten Fläche des Grundkörpers 6 aufliegt. Hierdurch wird vermieden, daß der Hohlzylinder 9 bei der Montage zu weit in die erste Bohrung 6.2 des Grundkörpers 6 eingesteckt wird.

Der Abschnitt 9.2 ist bis auf einen im Vergleich zur Länge des Abschnitts 9.2 sehr kurzen stab-abgewandten Endabschnitt zylindrisch. Der Außendurchmesser des Endabschnitts des zweiten Abschnitts 9.2 nimmt in stab-abgewandter Richtung ab. Wie in Fig. 1 dargestellt, ist ein Endbereich 10 des Außenleiters der Koaxialleitung 4 über den gesamten zweiten Abschnitt 9.2 des Hohlzylinders 9 gestülpt.

Es ist eine, in Fig. 2 im Detail dargestellte, Metallhülse 11 vorgesehen, die den zweiten Abschnitt 9.2 des Hohlzylinders 9 und den Endbereich 10 des Außenleiters koaxial umgreift. Diese ist durch Crimpung befestigt.

Der Innenleiter der Koaxialleitung 4 ist durch den Hohlzylinder 9 hindurchgeführt und weist ein isolationsfreies in den Hohlleiter 3 hineinragendes Ende 12 auf. An diesem ist ein erstes Ende 2.1 des Erregerelements 2 befestigt.

Hierzu weist das erste Ende 2.1 vorzugsweise eine axiale, zentrische Sackbohrung auf, die auf das Ende 12 des Innenleiters aufgesteckt ist und dort durch Crimpung, Lötung oder Schweißung befestigt ist.

Der Grundkörper 6 weist eine zweite axiale Bohrung 6.3 auf, die parallel zu der ersten Bohrung 6.2 und von dieser beabstandet verläuft. In diese zweite Bohrung 6.3 ist ein zweites Ende 2.2 des Erregerelements 2 eingesteckt und dort fixiert. Hierzu ist eine senkrecht zu der zweiten Bohrung 6.3 verlaufende weitere Bohrung 6.4 vorgesehen, die von einer zylindrischen Mantelfläche des Grundkörper 6 zu der zweiten Bohrung 6.3 führt. In dieser weiteren Bohrung 6.4 ist eine in den Figuren nicht dargestellte Fixierschraube montiert, durch die das zweite Ende 2.2 des Erregerelements 2 in der zweiten Bohrung 6.3 fixiert ist. Andere Arten der Befestigung sind ebenfalls einsetzbar.

Bei der Montage der Vorrichtung wird zunächst die Koaxialleitung 4 so präpariert, daß sie ein isolationsfreies Ende 12 und einen daran angrenzenden Abschnitt mit Innenleiter und Isolation aufweist. Auf die so präparierte Koaxialleitung 4 wird die Metallhülse 11 aufgesteckt und anschließend das Ende der Koaxialleitung 4 in den metallischen Hohlzylinder 9 hineingeführt bis das isolationsfreie Ende 12 aus dem metallischen Hohlzylinder 9 herausragt. Dabei ist der Abschnitt 9.1 des Hohlzylinders 9 bereits in die Bohrung 6.2 des Grundkörpers 6 preßgepaßt. Da der Außendurchmesser des Hohlzylinders 9 endseitig abnimmt rutscht der Endbereich 10 des Außenleiters der Koaxialleitung 4 über den Abschnitt 9.2 des Hohlzylinder 9.

In einem nächsten Schritt ist die Metallhülse 11 so zu positionieren, daß sie den Abschnitt 9.2 des Hohlzylinders 9 und den Endbereich 10 des Außenleiters umgibt und dort aufzucrimpen.

Der Erregerelement 2 ist auf die bereits beschriebene Weise zu befestigen. In einem weiteren Arbeitsgang wird die Dichtung 8 in die Nut 6.1 eingebracht und der Grundkörper 6 in die Öffnung des Hohlleiters 3 hineingeschoben. Hierzu sind auf der stab-zugewandten Seite des Grundkörpers 6 Führungsbohrungen 6.5 vorgesehen, in die ein entsprechend geformtes Werkzeug zur Montage des Grundkörpers 6 eingesteckt wird. Danach wird gegebenenfalls der Vollzylinder 13 in den Hohlleiter 3 eingebracht und der Stab 5 in das Gewinde 5.1 eingeschraubt.

Bei einer Hornantenne würde der Aufbau völlig analog erfolgen. Der einzige wesentliche Unterschied zur Stabantenne besteht darin, daß an den Hohlleiter 3 ein trichterförmiges Horn angeformt ist.

Bei dem beschriebenen Ausführungsbeispiel ist das Erregerelement 2 ein Sendedraht. Als Erregerelement kann auch ein seitlich in einen Rundhohlleiter eingeführter Sendepilz dienen, durch den elektrische Feldkomponenten angeregt werden. Seitlich meint hier senkrecht zur Längsachse des Hohlleiters. Der Grundkörper ist zur Befestigung eines Sendepilzes in einer auf einer zylindrischen Mantelfläche des Hohleiters angeordneten Öffnung anzubringen und ein Ende des Sendepilzes, z.B. eine stiftförmige Hülse, ist auf dem isolationsfreien Ende des Innenleiters im Inneren des Hohlleiters, z.B. mittels Crimpung, zu befestigen. Ein zweites Ende des Sendepilzes befindet sich im Inneren des Hohlleiters.

## Patentansprüche

1. Vorrichtung zur Befestigung eines Erregerelements (2) in einem metallischen Hohlleiter (3) einer Antenne (1) und zum elektrischen Anschluß desselben an eine außerhalb des Hohlleiters (3) angeordnete Koaxialleitung (4), welche Vorrichtung umfaßt:
- das Erregerelement (2),
- die Koaxialleitung (4),
- einen eine Öffnung des Hohlleiters (3) verschließenden metallischen Grundkörper (6) mit einer ersten durchgehenden Bohrung (6.2),
- einen metallischen Hohlzylinder (9),
-- durch den ein von einer Isolation umgebener Innenleiter der Koaxialleitung (4) hindurchgeführt ist,
-- der einen in die erste Bohrung (6.2) eingesteckten ersten Abschnitt (9.1) aufweist und
-- der einen zweiten Abschnitt (9.2) aufweist,
--- über den ein Endbereich (10) eines Außenleiters der Koaxialleitung (4) gestülpt ist, und
- eine den zweiten Abschnitt (9.2) des Hohlzylinders (9) und den Endbereich (10) des Außenleiters koaxial umgreifende durch Crimpung befestigte Metallhülse (11),
- wobei ein erstes Ende (2.1) des Erregerelements (2) auf einem isolationsfreien sich in das Innere des Hohlleiters (3) erstreckenden Ende (12) des Innenleiters befestigt ist.

2. Vorrichtung nach Anspruch 1, bei der das Erregerelement (2) ein Sendedraht ist.

3. Vorrichtung nach Anspruch 2, bei der der Grundkörper (6) eine zweite Bohrung (6.3) aufweist, in der ein zweites Ende (2.2) des Erregerelements (2) fixiert ist.

4. Vorrichtung nach Anspruch 1, bei der
zwischen dem Grundkörper (6) und einer Inneren Mantelfläche der Öffnung in der Wand des Hohlleiters (3) eine Dichtung (8) angeordnet ist, die in eine um den Grundkörper (6) umlaufende Nut (6.1) eingebracht ist.

5. Vorrichtung nach Anspruch 2, bei der
ein Ende des Hohlleiters (3), indem der Grundkörper (6) angeordnet ist, durch diesen kurzgeschlossen ist.

6. Vorrichtung nach Anspruch 1, bei der
der Hohlzylinder (9) in dem Grundkörper (6) mittels Preßpassung befestigt ist.

7. Vorrichtung nach Anspruch 2, bei der das erste
Ende (2.1) des Erregerelements (2) eine axiale, zentrische Sackbohrung aufweist, auf das Ende (12) des Innenleiters aufgesteckt und dort mittels Crimpung, Lötung oder Schweißung befestigt ist.

8. Vorrichtung nach Anspruch 1, bei der
der Grundkörper (6) mit einer äußeren Ringfläche auf einem Sprengring (7) aufliegt.

9. Vorrichtung nach Anspruch 1, bei der das Erregerelement (2) ein Sendepilz ist.

## Claims

1. Device for fastening an excitation element (2) in a metallic waveguide (3) of an antenna (1) and for electrically connecting the element to a coaxial line (4) arranged outside the waveguide (3), which device comprises:
- the excitation element (2),
- the coaxial line (4),
- a metallic base body (6) which seals an opening in the waveguide (3) and has a first through-bore (6.2),
- a metallic hollow cylinder (9),
- - through which the inner conductor, surrounded by an insulation, of the coaxial line (4) is guided,
- - which has a first section (9.1) plugged into the first bore (6.2), and
- - which has a second section (9.2),
--- over which an end region (10) of an outer conductor of the coaxial line (4) is pushed, and
- a metal sleeve (11) which is fastened by crimping and which coaxially embraces the second section (9.2) of the hollow cylinder (9) and the end region (10) of the outer conductor,
- a first end (2.1) of the excitation element (2) being fastened on an insulation-free end (12) of the inner conductor which extends into the interior of the waveguide (3).

2. Device according to Claim 1, in which the excitation element (2) is a transmitting wire.

3. Device according to Claim 2, in which the base body (6) has a second bore (6.3), in which a second end (2.2) of the excitation element (2) is fixed.

4. Device according to Claim 1, in which a seal (8) is arranged between the base body (6) and an inner lateral surface of the opening in the wall of the waveguide (3), the seal (8) being inserted into a groove (6.1) running around the base body (6).

5. Device according to Claim 2, in which one end of the waveguide (3), in which the base body (6) is arranged, is short-circuited by the latter.

6. Device according to Claim 1, in which the hollow cylinder (9) is fastened in the base body (6) by means of a press fit.

7. Device according to Claim 2, in which the first end (2.1) of the excitation element (2) has an axial, central blind bore, is plugged onto the end (12) of the inner conductor and is fastened there by means of crimping, soldering or welding.

8. Device according to Claim 1, in which the base body (6) rests with an outer annular surface on a spring ring (7).

9. Device according to Claim 1, in which the excitation element (2) is a mushroom-type transmitter.

## Revendications

1. Dispositif pour la fixation d' un élément d'excitation (2) dans un conducteur creux (3) métallique d'une antenne (1) et pour réaliser un raccordement électrique dudit élément à une conducteur (4) coaxial disposé à l'extérieur de la barre creuse (3),
lequel dispositif comprend :
- l'élément d'excitation (2),
- le conducteur coaxial (4),
- un corps de base (6) métallique fermant une ouverture de la conduite creuse (3) avec un premier alésage transversal (6.2),
- un cylindre creux (9) métallique,
-- à travers lequel on passe un conducteur interne du conducteur coaxial (4) entourée d'un isolant,
-- qui présente un premier tronçon (9.1 ) introduit dans le premier alésage (6.2) et
-- qui présente un deuxième tronçon (9.2),
- par lequel une zone terminale (10) d'un conducteur externe du conducteur coaxial (4) est posée, et
- une douille métallique (11) fixée par sertissage entourant le deuxième tronçon (9.2) du cylindre creux (9) et la zone terminale (10) du conducteur externe coaxial ,
- où une première extrémité (2.1) de l'élément d'excitation (2) est fixée sur une extrémité (12) non isolée s'étendant à l'intérieur du conducteur creux (3) du conducteur interne.

2. Dispositif selon la revendication 1, où l'élément d'excitation (2) est un fil émetteur.

3. Dispositif selon la revendication 2, où le corps de base (6) présente un deuxième alésage dans lequel une deuxième extrémité (2.2) de l'élément d'excitation (2) est fixée.

4. Dispositif selon la revendication 1, où on a disposé un joint d'étanchéité (8) entre le corps de base (6) et une surface de l'enveloppe intérieure de l'ouverture, dans la paroi du conducteur creux (3), lequel joint d'étanchéité est inséré dans une rainure (6.1) entourant le corps de base (6).

5. Dispositif selon la revendication 2, où une extrémité du conducteur creux (3) dans lequel on a disposé le corps de base (6) est court-circuitée par ledit corps de base.

6. Dispositif selon la revendication 1, où le cylindre creux (9) est fixé dans le corps de base (6) au moyen d'un ajustement serré.

7. Dispositif selon la revendication 2, où la première extrémité (2.1) de l'élément d'excitation (2) présente un trou borgne taraudé axial, centré, est posé sur l'extrémité (12) du conducteur interne et y est fixé par sertissage, brasage ou par soudage.

8. Dispositif selon la revendication 1, où le corps de base (6) repose sur un anneau élastique (7) avec une surface annulaire extérieure.

9. Dispositif selon la revendication 1, où l'élément d'excitation (2) est un émetteur en forme de champignon.
